# NEUE EUROPÄISCHE PATENTSCHRIFT

(11) **EP 0 423 516 B2**
(45) Veröffentlichungstag und Bekanntmachung des Hinweises auf die Entscheidung über den Einspruch: **07.03.2001**
(45) Hinweis auf die Patenterteilung: 27.11.1996
(21) Anmeldenummer: 90118546.2
(22) Anmeldetag: 27.09.1990
(51) Int. Cl.: E04G 7/30

(54) **Gerüstrohr mit Anschlusskopf**
Scaffolding tube with connecting head
Tube d'échafaudage avec tête d'assemblage

(30) Priorität: 19.10.1989 DE 3934857
(43) Veröffentlichungstag der Anmeldung: 24.04.1991
(73) Patentinhaber: Langer, Ruth, geb. Layher, D-74363 Güglingen (DE)
(72) Erfinder: Langer, Ruth, geb. Layher, D-74363 Güglingen (DE)
(74) Vertreter: Utermann, Gerd, Dipl.-Ing.

(56) Entgegenhaltungen:
- EP-A- 0 276 487
- DE-A- 2 737 859
- DE-A- 3 121 141
- DE-A- 3 236 648
- DE-C- 2 449 124
- FR-A- 1 362 837
- JP-A- 5 500 836

## Beschreibung

Die Erfindung betrifft ein Gerüstrohr mit einem Rohr und mindestens einem Anschlußkopf, der Außenbegrenzungsflächen aufweist, die keilartig auf ein Zentrum zusammenlaufend gestaltet sind, der eine Keilöffnung aufweist, der aus Stahlguß, Temperguß oder geschmiedetem Stahl besteht und der am Rohr zentriert angeschweißt ist, wobei das rohrseitige Ende des Anschlußkopfes eine für das Verschweißen geeignete Ausbildung seines Verbindungsbereiches aufweist und dafür in das Rohr ragende, passende Zentrierhilfsteile hat und am Anschlußkopf (25) eine Anstoßringfläche (51) für das Rohr (21) gebildet ist.

Gerüstrohre mit den vorstehend abgedruckten Merkmalen sind aus EP-A-0 276 487 A2 bekannt. Dabei sind an den Enden von Gerüstrohren aus Leichtmetall-Strang-Preßprofil Anschlußköpfe aus Stahlguß, Temperguß oder geschmiedetem Stahl vorgesehen, die mittels geeigneter Fortsätze in die Gerüstrohre eingesteckt und dort befestigt sind. Quer durch die Fortsätze erstrecken sich Befestigungsdurchbrechungen. In diese werden bei der Fertigung kalottenartige Verformungsbereiche des aufgesteckten und aufgepreßten Gerüstrohres zur Sicherung gegen Verdrehen und Abziehen hineingedrückt. Zusätzlich oder alternativ hierzu kann der jeweilige Anschlußkopf an dem Gerüstrohr mittels Schweißen befestigt sein. Hierzu weist der Anschlußkopf eine hintere Anlagestirnfläche auf, die nach außen hin durch eine senkrecht zu dieser und fluchtend zur äußeren Oberfläche des Gerüstrohres verlaufenden zylindrischen Fläche begrenzt wird, so daß sich eine Stoß-Naht ergibt. Dadurch bedingt und wegen der relativ langen, dickwandigen Gestaltung der Fortsätze ergeben sich ungünstige Wärmeleitverhältnisse und deshalb ungünstige Automatenschweißverhältnisse.

Aus DE-PS 24 49 124 sind seit langem verwendete Gerüstrohre mit Anschlußköpfen bekannt. Die Anschlußköpfe werden in der Regel aus Temperguß gefertigt und haben für die Zentrierung im anzuschweißenden Rohr wenigstens drei Zapfen oder Zentrierlappen, die auf den Innendurchmesser des Gerüstrohres abgestimmt sind. Eine geringfügig über den Innendurchmesser überstehende stirnseitige Positionierungsfläche, die normal auf der Rohrachse steht, ist nur im Bereich des Innendurchmessers des Rohres durchlaufend ausgeführt. Die Außenteile der Positionierungsfläche sind in den Bereichen von seitlichen, vertikal verlaufenden, nach hinten in Richtung auf das Gerüstrohr leicht geneigten Flächen unterbrochen. So kommt für die Befestigung nicht ringsum ein gleichmäßig durchlaufender Nahtgrund zustande. Vielmehr wird teilweise ein L-Nahtgrund angeboten und in den Seitenbereichen muß eine 1-Naht gelegt werden. Dadurch und durch die Materialgegebenheiten ergeben sich beim Ringsum-Schweißen mit Schweißautomaten Ungleichmäßigkeiten mit ihren Folgen.

Die Erfindung ist nicht nur für die konkret bekannte Gestaltung geeignet, sondern auch für andere, ähnliche Anschlußköpfe mit zugehörigen Elementen, bei denen sich ähnliche Probleme ergeben.

Aus DE 32 36 648 A1 ist ein Gerüst, insbesondere Baugerüst, mit tassenartigen Verbindungselementen auf den Stielen und in diese eingehängten Hakenanschlußköpfen bekannt. Solche Anschlußköpfe werden an den langgestreckten Gerüstelementen durch Schweißen befestigt. Dafür ist gemäß der zeichnerischen Darstellung ein Ansatz vorgesehen, der an das freie Ende des Horizontalriegels angepaßt und zweckmäßigerweise mittels einer Schweißnaht befestigt ist. Für das Einstecken, Zentrieren und Befestigen ist eine durchlaufende Konusfläche ohne besondere Ausricht-Hilfsmittel vorgesehen, die zu einer Verschweißung mit V-Naht oder L-Naht führt. Die genaue Ausrichtung zum Rohr bei der Verschweißung erfordert entsprechend ausrichtende Hilfsmittel, da eine Anstoßfläche bzw. Anstoßringfläche fehlt.

Aus DE 31 21 141 A1 - Fig. 7 - ist ein Anschlußkopf für eine tassenartige Verbindung bekannt, der für den Eingriff in das Ende des langgestreckten Gerüstelements einen Zentriereinsatz mit gerundeter Endausbildung aufweist, der in das Rohrende gesteckt wird. Dabei setzt der innere Rand des Rohrendes auf dem gerundeten Übergang zwischen Anschlußkopf und Zapfen in wenig genau definierter Form auf. Eine Fase am Rohr gestattet die Anbringung einer V-Naht.

Bei der Verbindung eines schlüssellochartigen Steckelementes mit einem Gerüstrohr nach DE 27 04 398 A1 ist diese derart ausgeführt, daß ein Keilformteil mit einer geraden Fläche vor die gerade Abschnittfläche des Rohres gelegt und in Teilbereichen mit V-Nähten angeschweißt ist. Eine integrierte Ausrichthilfe am Keilformteil fehlt. Aus DE 30 05 128 A1 ist ein Anschlußkopf mit den vorn genannten Merkmalen zu entnehmen, der einen üblichen Ansatz für das Befestigen an einem Rohr enthält. Nähere Einzelheiten über die Verbindung sind der Schrift nicht zu entnehmen.

Der Erfindung liegt die Aufgabe zugrunde, die Gestaltung der Verbindung des Anschlußkopfes mit dem Gerüstrohr so zu verbessern, daß sich unter Einhaltung der durch das Baukastensystem vorgegebenen Abmessungen solcher Anschlußköpfe, bei guten Zentrier- und Ausrichtbedingungen günstigere Automatenschweißbedingungen ergeben.

Erfindungsgemäß sind in der in den Ansprüchen 1 bis 4 beschriebenen Ausführungsform der Erfindung wenigstens die nachfolgend abgedruckten Merkmale vorgesehen:
- daß die Anstoßringfläche (51) einen Außendurchmesser (54) aufweist, der kleiner als der Außendurchmesser (41) des Gerüstrohres (21) ist,
- daß sich daran nach außen eine sich nach vom erweiternde Konusfläche anschließt,
- daß sich an die Konusfläche eine Zylinderfläche anschließt, deren Durchmesser dem Außendurchmesser des Gerüstrohres gleich ist oder geringfügig größer als dieser ist, und
- daß die obere Zylinderteilfläche im oberen Bereich der Mitte von dem hinteren Schwenkbereich der Keilöffnung ganz etwas angeschnitten ist.

Dadurch, daß eine ringsum stetig durchlaufende, sich vom Innenrand nach außen mit gleicher Ringbreite erstreckende Anstoßringfläche ausgebildet ist, die auf ihrem Außendurchmesser in eine nach vorn sich erweiternde als Konusfläche bezeichnete Teilkegelfläche übergeht, ergibt sich ein durchlaufender Nutgrund, der die Form einer halben V-Naht hat, wobei die Rohrkante infolge des Schmelzvorganges gleichmäßig abgeschmolzen werden kann, während die angrenzende Tempergußwand überall nahezu gleichmäßige Bedingungen des Grundes bietet, die somit zu einem gleichmäßigen Abbrand, einem gleichmäßigen Nahtbild und damit zu einer ringsum gleichmäßigen, hochfesten Verschweißung gemäß den gewählten Materialbedingungen führt.
Dadurch, daß sich an die Konusfläche eine Zylinderfläche anschließt, deren Durchmesser dem Außendurchmesser des Gerüstrohres gleich ist oder geringfügig größer als dieser ist und dadurch, daß die obere Zylinderteilfläche im oberen Bereich der Mitte von dem hinteren Schwenkbereich der Keilöffnung angeschnitten ist, werden bei dem konstuktiv durch das Baukastensystem vorgegebenen Rahmen die Schweißbedingungen verbessert.

Dazu trägt weiter bei, daß die Konusfläche und die Zylinderfläche in den im wesentlichen vertikalen seitlichen Randbereichen mit nahezu kontinuierlichem Übergang in die auf gleichem Außenradius und mit annähernd gleicher Neigung verlaufende Keilflächenteile übergeht.

In weiterer sinnvoller Ausgestaltung kann der Anschlußkopf gemäß Anspruch 4 in seinen über den Durchmesser des Gerüstrohres hinausragenden Teilen rückseitig von einer sich an den zylindrischen Teil im Verbindungsbereich anschließenden Kugelteilfläche begrenzt sein. So ist die für den aus der Belastung resultierenden Kraftfluß erforderliche Materialmenge an günstigen Stellen angeordnet und es sind hinreichend Freiräume für das Ringsum-Verschweißen ohne Beeinträchtigung der Stabilität des Anschlußkopfes bei geringerem Materialaufwand und günstigen Platzbedingungen für die Schweißgeräteteile erzielt.

Weitere Einzelheiten, Vorteile, Merkmale und Gesichtspunkte der Erfindung ergeben sich auch aus dem nachfolgenden, anhand der Zeichnungen abgehandelten Beschreibungsteil.

Ein Ausführungsbeispiel der Erfindung wird nachfolgend anhand der Zeichnungen näher erläutert und beschrieben.

Es zeigen:
- Fig. 1: Die schematische Schrägansicht eines Teiles eines Gerüstes mit Anschlußköpfen, die gemäß den weiteren Figuren nach der Erfindung gestaltet sind;
- Fig. 2: die Teil-Darstellung eines Anschlußknotens, teilweise im Vertikalschnitt und teilweise in der Seitenansicht, wobei der Anschlußkopf und die ihn umgebenden Bereiche dargestellt sind;
- Fig. 3: eine vergrößerte Schnittdarstellung des in Fig. 2 mit einem Kreis 3 gekennzeichneten Bereiches im Zustand vor der Verschweißung;
- Fig. 4: eine Teil-Darstellung eines Anschlußknotens mit Lochscheibe, wobei nur ein Anschlußkopf mit angrenzendem Gerüstrohrbereich und Teile der Lochscheibe dargestellt sind, teilweise im Schnitt und teilweise in der Draufsicht;
- Fig. 5: eine Schrägansicht eines Anschlußkopfes schräg von hinten oben auf den Verbindungsbereich, wobei kein Gerüstrohr gezeigt ist.

Das Gerüst 10 nach Fig. 1 hat Stiele 11 und Gerüstböden 12, die mit Hilfe von Einhängeklauen in horizontal liegende Tragriegel 14 eingehängt sind. Die Stiele 11 stützen sich auf höheneinstellbaren Füßen 15 am Boden ab. In einem dem Gerüst-Grundraster-Maßsystem entsprechenden Abstand 16 sind Anschlußelemente in Form von Lochscheiben 17 auf den Stielen 11 befestigt. Solche Lochscheiben 17 können mit den dargestellten, jedoch auch mit anders geformten Löchern und zusätzlichen Hilfseinrichtungen ausgestattet sein. Bei diesem bevorzugten Ausführungsbeispiel sind unterschiedlich große Löcher 29 in bekannter Weise ausgebildet; und zwar für die unter rechten Winkeln zueinander anzuschließenden Gerüstelemente 20, wie z. B. die Horizotalriegel 18 und die Tragriegel 14, die kleineren Löcher 29.1 und für diagonal anzuschließende Gerüstelemente 20, wie z. B. die Diagonalstäbe 19, die größeren Löcher 29.2. Die Gerüstelemente 20 sind vor allem Horizontalriegel 18 und Diagonalstäbe 19. Diese können je nach ihrem Einsatzzweck unterschiedliche Längen haben. Horizontalriegel 18 können auch - wie oben in Fig. 1 dargestellt - als Geländer benutzt werden.

Wie die weiteren Zeichnungen zeigen, sind die Gerüstelemente 20 mit zylindrischen Gerüstrohren 21, an die die Anschlußköpfe 25 angeschweißt sind, gebildet. Durch entsprechende Keilöffnungen sind an sich bekannte Keile 26 geführt und festgeschlagen. Sie haben im unteren Endbereich als Verliersicherung einen durch ragenden Stift oder Niet 27. Eine seitliche Ausnehmung 28 ist so gestaltet, daß man den Keil 26 in der hochgezogenen Stellung parallel zum Gerüstrohr 21 legen kann.

Jeder Anschlußkopf 25 hat einen Verbindungsbereich 30, einen Lochscheiben-Schlitz 31 sowie Anlageflächen 32, mittels deren er sich an dem Stiel 11 abstützt, wenn er mit dem Lochscheiben-Schlitz 31 über eine Lochscheibe 17 in bekannter Weise gesteckt ist. Er hat vertikal übereinander liegende Keilöffnungen 33.1 und 33.2, durch die der Keil 26 geführt ist. Die obere Keilöffnung 33.1 ist im Randbereich mit einem nach innen ragenden Anschlagwulst 34 für die Anlage des der Verliersicherung dienenden Nietes 27 gestaltet. Sie ist im hinteren Schwenkbereich 33.3 in bekannter Weise offen, so daß man den Keil 26 nach hinten schwenken kann, wenn sich die Köpfe des Niet 27 an den gegenüberliegenden Anschlagwülsten 34 abstützen.

Im übrigen sind die Keilöffnungen 33.1 und 33.2 so breit, daß die Köpfe des Niet 27 bequem durchgeführt werden können. Zur Verbesserung des Aufsteckens des Anschlußkopfes 25 auf die Lochscheibe 17 hat der Lochscheiben-Schlitz 31 ausgerundete Einführecken 36, die ebenfalls in bekannter Weise gestaltet sind.

Der ganze Anschlußkopf 25 ist - in der Draufsicht (Fig. 4) gesehen - keilartig nach innen auf das Stiel- und Scheibenzentrum 37 zulaufend gestaltet, wobei die Außenbegrenzungsflächen 38.1 und 38.2 in den Randkonturen ihrer nach außen ragenden Wülste eben gestaltet sind, wie es auch bei bisherigen Anschlußköpfen üblich war Das ist so gemacht, damit man auch diagonal verlaufende Stäbe anschließen und deren Anschlußköpfe möglichst eng an die Außenbegrenzungsflächen der Anschlußköpfe rechtwinklig zueinander stehender Stäbe anlegen kann. Die Außenbegrenzungsflächen 38.1 und 38.2 haben zur Gewichtseinsparung zwischen ihren Wülsten Vertiefungen 39.1 und 39.2, die ebenfalls im wesentlichen in bekannter Weise gestaltet sind.

Die rückseitige Abschlußfläche 40 der massiven Materialbereiche des vorderen Anschluß-Kopfteiles ist in Abweichung von der bisherigen Art nicht als Ebene, sondern als nach außen geneigte Fläche gestaltet, wie es die Fig. 2 und 5 zeigen. Dabei wählt man zweckmäßig die Form einer Teilkugel. Dadurch erreicht man, daß bei unveränderter Stabilität des ganzen Anschlußkopfes 25 die für die Befestigung um den Verbindungsbereich herumzuführenden Schweißeinrichtungen freier geführt und geeigneter gestaltet werden können, um eine verbesserte Verschweißung im Verbindungsbereich 30 zu erzielen. Diese als Teilkugelflächen ausgebildeten Abschlußflächenteile der Abschlußfläche 40 erheben sich aus Zylinderteilflächen 45, die etwa den Außendurchmesser 41 des Rohres 21 haben. Die obere Zylinderteilfläche 45 ist nur im oberen Bereich in der Mitte ganz etwas von dem hinteren Schwenkbereich 33.3 der oberen Keilöffnung 33.1 angeschnitten. Die obere und die untere Zylinderteilfläche gehen in den vertikalen Randbereichen, die unmittelbar an die Außenbegrenzungsflächen 38.1 und 38.2 anschließen, in Schrägflächen 47.1 und 47.2 über - wie es inbesondere Fig. 5 - deutlich zeigt. Diese Schrägflächen 47.1 und 47.2 reichen in etwa bis zum Nutgrund 49 der Schweißnaht 50.

Der Nutgrund 49 wird von einer über den ganzen Schweißbereich durchlaufenden Anstoß-Ringfläche 51 begrenzt. Die Anstoß-Ringfläche 51 hat als innere Begrenzung einen Kreis, der etwa so groß ist wie der Innendurchmesser 53 des Gerüstrohres 21. Ihr Außendurchmesser 54 ist so gewählt, daß sich eine günstige V-Naht-Verschweißung ergibt. Es schließt sich an die Anstoß-Ringfläche 51 eine sich nach vorn erweiternde Konusfläche 55 an, die zusammen mit der gerade abgeschnittenen Endfläche 56 des Gerüstrohres 21 die halbe V-Naht zum Verschweißen begrenzt, wobei diese Konusfläche 55 nur mit ganz geringer Abknickung in die seitlichen Schrägflächen 47.1 und 47.2 praktisch kontinuierlich übergeht, so daß sich keine Unterbrechungen des Materialflusses beim durchlaufenden Einbringen der Schweißnaht ergeben. Durch die Vereinigung dieser Gestaltungsmerkmale ist gewährleistet, daß man einerseits zur Austauschbarkeit im Baukastensystem die bisher üblichen Abmessungen solcher Anschlußköpfe einhalten und andererseits trotzdem bessere Verschweißung erzielen kann.

Zur Zentrierung beim Aufsetzen des Anschlußkopfes 25 auf das Gerüstrohr 21 sind nach innen ragende, in das Gerüstrohr 21 passende Zentrierlappen 60 vorgesehen, deren äußere Begrenzung dem Innendurchmesser 53 des Gerüstrohres 21 entspricht und die im übrigen abgeschrägt in die Innenöffnung 61 übergehen. Sie haben eine Breite, die etwas weniger als 1/8 des Umfanges betragen kann. Ihre Größe richtet sich nach den Gestaltungsmöglichkeiten und dem vertretbaren Gewicht unter Berücksichtigung dessen, daß sie beim Montieren und Verschweißen hinreichend stabil sind und nicht behindern. Sie sind in ähnlicher Weise schon bisher gestaltet worden.

Durch die vorteilhafte, neue Gestaltung des Verbindungsbereiches 30 mit der Anstoß-Ringfläche 51 und mit der angrenzenden Konusfläche 55 und Einbeziehung der übrigen sinnvollen Flächengestaltungen ergeben sich wesentlich verbesserte Schweißbedingungen, die die Sicherheit der Verbindung für die Bauteile wesentlich fördern und somit zur Gesamtsicherheit der Gerüste wesentlich beitragen. Gleiche Anschlußköpfe können mit den entsprechenden Einrichtungen an einem kurzen Gerüstrohrstück auch zum Anschluß von Diagonal stäben verwendet werden und auch für sonstige Hilfseinrichtungen benutzt werden, indem das Gerüstrohrstück entsprechend gestaltet wird.

Zusammengefaßt kann die Erfindung auch wie folgt beschrieben werden:
Der Anschlußkopf (25) für Gerüste mit Verbindungsvorrichtungen hat einen Verbindungsbereich (30), der Zentrierlappen (60) aufweist und eine Anstoß-Ringfläche (51) sowie eine Konusfläche (55) zur Schaffung günstiger Schweißbedingungen besitzt.

### Bezugszeichenliste:

- 10: Gerüst
- 11: Stiel
- 12: Gerüstboden
- 14: Tragriegel
- 15: Fuß
- 16: Abstand
- 17: Lochscheibe
- 18: Horizontalriegel
- 19: Diagonalstab
- 20: Gerüstelement
- 21: Gerüstrohr
- 25: Anschlußkopf
- 26: Keil
- 27: Niet
- 28: Ausnehmung
- 29: Loch
- 29.1: Loch
- 29.2: Loch
- 30: Verbindungsbereich
- 31: Lochscheiben-Schlitz
- 32: Anlagefläche
- 33.1: obere Keilöffnung
- 33.2: Keilöffnung
- 33.3: hinterer Schwenkbereich
- 34: Anschlagwulst
- 36: Einführecke
- 37: Stiel- und Scheibenzentrum
- 38.1: Außenbegrenzungsfläche
- 38.2: Außenbegrenzungsfläche
- 39.1: Vertiefung
- 39.2: Vertiefung
- 40: Abschlußfläche
- 41: Außendurchmesser von 21
- 45: Zylinderteilfläche
- 47.1: Keilfläche
- 47.2: Keilfläche
- 49: Nutgrund
- 50: Schweißnaht
- 51: Anstoß-Ringfläche
- 53: Innendurchmesser von 21
- 54: Außendurchmesser von 51
- 55: Konusfläche
- 56: Endfläche von 21
- 60: Zentrierlappen
- 61: Innenöffnung

## Patentansprüche

1. Gerüstrohr
mit einem Rohr (21) und mindestens einem Anschlußkopf (25),
der Außenbegrenzungsflächen aufweist, die keilartig auf ein Zentrum zusammenlaufend gestaltet sind,
der eine Keilöffnung (33.1) aufweist, der aus Stahlguß, Temperguß oder geschmiedetem Stahl besteht und
der am Rohr (21) zentriert angeschweißt ist,
wobei
das rohrseitige Ende des Anschlußkopfes (25) eine für das Verschweißen geeignete Ausbildung seines Verbindungsbereiches (30) aufweist und dafür in das Rohr (21) ragende, passende Zentrierhilfsteile hat und am Anschlußkopf (25) eine Anstoßringfläche (51) für das Rohr (21) gebildet ist,
**dadurch gekennzeichnet**,
- daß die Anstoßringfläche (51) einen Außendurchmesser (54) aufweist, der kleiner als der Außendurchmesser (41) des Gerüstrohres (21) ist,
- daß sich daran nach außen eine sich nach vorn erweiternde Konusfläche (55) anschließt,
- daß sich an die Konusfläche (55) eine Zylinderfläche (45) anschließt, deren Durchmesser dem Außendurchmesser (41) des Gerüstrohres (21) gleich ist oder geringfügig größer als dieser ist, und
- daß die obere Zylinderteilfläche (45) im oberen Bereich der Mitte von dem hinteren Schwenkbereich (33.3) der Keilöffnung (33.1) ganz etwas angeschnitten ist.

2. Gerüstrohr nach Anspruch 1,
**dadurch gekennzeichnet**, daß,
die Konusfläche (55) in den im wesentlichen vertikalen Randbereichen des Anschlußkopfes (25) in etwa gleich geneigte Keilflächenteile (47.1, 47.2) übergeht.

3. Gerüstrohr nach Anspruch 1 oder 2,
**dadurch gekennzeichnet**, daß,
die Zylinderfläche (45) in den vertikalen Randbereichen in die Keilflächenteile (47.1, 47.2) übergeht.

4. Gerüstrohr nach wenigstens einem der übrigen Ansprüche,
**dadurch gekennzeichnet**, daß,
der Anschlußkopf (25) in seinen über den Außendurchmesser (41) des Rohres (21) hinausragenden Teilen mit einer rückseitigen Abschlußfläche (40) aus nach vorn geneigten Kugelteiflächen versehen ist, die sich aus den Zylinderteilflächen (45) erheben.

## Claims

1. A scaffolding tube
having a tube (21) and at least one connecting head (25),
which connecting head comprises external delimiting faces which are fashioned converging on to a centre in the manner of a wedge,
which comprises a wedge aperture (33.1),
which consists of cast steel, malleable cast steel or forged steel, and
which is welded to and centred on the tube (21),
wherein
the end of the connecting head (25) on the tube side comprises a construction of its joint region (30) which is suitable for welding, and has auxiliary centring parts which are suitable for this purpose and which project into the tube (21), and an annular abutment face (51) for the tube (21) is formed on the connecting head (25),
**characterised in that**
- the annular abutment face (51) has an outside diameter (54) which is smaller than the outside diameter (41) of the scaffolding tube (21),
- that a conical face (55) which widens towards the front outwardly adjoins the abutment face,
- that a cylindrical face (45) adjoins the conical face (55), the diameter of which cylindrical face is equal to the outside diameter (41) of the scaffolding tube (21) or is slightly larger than the latter, and
- that in the upper region of its middle the upper cylindrical partial face (45) is cut through to a limited extent by the rear swivelling region (33.3) of the wedge aperture (33.1).

2. A scaffolding tube according to claim 1,
**characterised in that**
in the substantially vertical edge regions of the connecting head (25) the conical face (55) extends into approximately equally sloping tapered face parts (47.1, 47.2).

3. A scaffolding tube according to claims 1 or 2,
**characterised in that**
in the vertical edge regions the cylindrical face (45) extends into the tapered face parts (47.1, 47.2).

4. A scaffolding tube according to at least one of the other claims,
**characterised in that**
in its parts which project beyond the outside diameter (41) of the tube (21) the connecting head (25) is provided with a rear terminating face (40) comprising spherical partial faces which slope towards the front and which are raised from the cylindrical partial faces (45).

## Revendications

1. Tube d'échafaudage comportant un tube (21) et au moins une tête d'assemblage (25), laquelle
- présente des surfaces de délimitation extérieures qui sont réalisées de manière à converger en forme de coin vers un centre,
- présente une ouverture en coin (33.1),
- est constituée en acier moulé, en fonte malléable ou en acier forgé, et
- est soudée de façon centrée sur le tube (21),
dans lequel l'extrémité côté tube de la tête d'assemblage (25) présente dans sa région de liaison (30) une configuration qui est convenable au soudage et possède à cet effet des éléments auxiliaires de centrage qui pénètrent et s'adaptent dans le tube (21), et il est ménagé sur la tête d'assemblage (25) une surface annulaire de jointure (51) pour le tube (21),
caractérisé en ce que
- la surface annulaire de jointure (51) présente un diamètre extérieur (54) qui est inférieur au diamètre extérieur (41) du tube d'échafaudage (21),
- il s'y raccorde vers l'extérieur une surface conique (55) qui va en s'élargissant vers l'avant,
- à la surface conique (55) se raccorde une surface cylindrique (45) dont le diamètre est égal au diamètre extérieur (41) du tube d'échafaudage (21), ou bien légèrement supérieur à celui-ci, et
- dans la région supérieure du centre, la surface partielle cylindrique supérieure (45) n'est que quelque peu recoupée par la région de basculement arrière (33.3) de l'ouverture à coin (33.1).

2. Tube d'échafaudage selon la revendication 1, caractérisé en ce que la surface conique (55) se transforme, dans les régions de bord sensiblement verticales de la tête d'assemblage (25), en parties de surface conique (47.1, 47.2) qui présentent une pente approximativement égale.

3. Tube d'échafaudage selon l'une ou l'autre des revendications 1 et 2, caractérisé en ce que la surface cylindrique (45) se transforme, au niveau des régions de bord verticales, dans les parties de surface conique (47.1, 47.2).

4. Tube d'échafaudage selon l'une au moins des revendications précédentes, caractérisé en ce que la tête d'assemblage (25) est pourvue, dans ses parties dépassant le diamètre extérieur (41) du tube (21), d'une surface de fermeture arrière (40) constituée par des parties de calotte sphérique inclinées vers l'avant, qui dépassent au-dessus des surfaces partielles cylindriques (45).
